# EUROPÄISCHE PATENTSCHRIFT

(11) **EP 3 822 430 B1**
(45) Veröffentlichungstag und Bekanntmachung des Hinweises auf die Patenterteilung: **24.07.2024**
(21) Anmeldenummer: 20203868.3
(22) Anmeldetag: 26.10.2020
(51) Int. Cl.: E04F 19/04, E04F 15/02

(54) **ABSCHLUSSLEISTE**
FINISHING STRIP
BAGUETTE DE BORD

(30) Priorität: 15.11.2019 DE 102019130987
(43) Veröffentlichungstag der Anmeldung: 19.05.2021
(73) Patentinhaber: Engel, Wolfgang, 35088 Battenberg/Eder (DE)
(72) Erfinder: Engel, Wolfgang, 35088 Battenberg/Eder (DE)
(74) Vertreter: Hoeger, Stellrecht & Partner Patentanwälte mbB

(56) Entgegenhaltungen:
- WO-A1-2014/040102
- BE-A3- 1 019 380
- BE-A3- 1 019 657
- CN-A- 110 374 298
- FR-A1- 2 761 420

## Beschreibung

### Gegenstand der Erfindung

Die Erfindung betrifft eine Abschlussleiste zum Überbrücken einer zwischen einem Bodenbelag und einer Wandfläche gebildeten Anschlussfuge, umfassend ein mindestens zweischenkliges Längsprofil mit einem im Wesentlichen horizontal auf dem Bodenbelag aufliegenden Bodenschenkel und einem der Seitenfläche des Bodenbelags gegenüberliegenden, im Wesentlichen senkrecht zum Bodenbelag verlaufenden Wandschenkel, sowie an dem Längsprofil angeordnete Federelemente.

### Stand der Technik und Nachteile des Standes der Technik

Der Übergang von Bodenbelägen zu Wandflächen, Treppenstufen oder (bodentiefen) Fensterrahmen ist durch unerwünschte Anschlussfugen, Spalten oder Nuten gekennzeichnet, die traditionell mit verschiedensten Abschlussleisten kaschiert werden. Am verbreitetsten ist die klassische Fußbodenleiste, die mit einer Seitenfläche auf der Oberfläche des Bodenbelags aufliegt und mit ihrer Grundfläche an der Wandfläche - zumeist mittels Nägeln oder Schrauben - befestigt wird. Diese Bauart trägt zwei Produkteigenschaften Rechnung: Einerseits wird die zwischen Bodenbelag und Wandfläche befindliche (oft fingerbreite) Anschlussfuge abgedeckt, und andererseits dient die i.d.R. "hochkant" angeordnete Fußbodenleiste als Ramm- und Scheuerschutz z.B. bei der Bodenpflege.

In modernen und im Trend liegenden, puristischen Wohnlandschaften wird vermehrt auf die klassische Fußbodenleiste verzichtet, um das minimalistische und flächenbündige (Architektur-)Design nicht durch abstehende Elemente und Sichtkanten zu stören.

Hierzu wird der Bodenbelag in der Regel fest mit dem Unterboden verklebt, um eine kleinere Anschlussfuge zur Wand realisieren zu können. Diese wird dann beim Abschluss der Bodenlegarbeiten mit Acryl oder Silikon ausgefüllt, um einen möglichst sauberen Übergang von Bodenbelag zu Wandfläche zu realisieren. Nachteilig hierbei ist einerseits die Tatsache, dass der synthetische Füllstoff im Wohnambiente Schadstoffe und Weichmacher ausdampfen kann, und andererseits dabei im Laufe der Zeit seine Elastizität und Strapazierfähigkeit verliert. Zudem ist durch das thermische bzw. mechanische Oszillieren (Schwinden und Dehnen) des Bodenbelages mit einer Rissbildung bzw. einem neuen Spalt bei Silikon- bzw. Acrylfugen zu rechnen. Auch die statische Aufladung von gummiähnlichen Stoffen ist nachteilig, da sich Staubelemente an den elektrostatisch aufgeladenen Silikon- oder Acrylfugen anheften und dies dann beim Putzen zu Schmierenbildung führt.

Fußbodenleisten aus elastischen Kunstsoffen (Gummi) It. US 2,230,688 A haben sich auch aufgrund dieses Aufladeeffekts nicht durchgesetzt. Zudem wirft die relativ weiche Materialmischung unschöne Dellen und Falten nach der Verlegung und Montage. Auch schwinden in diesem Fall Weichmacher mit der Zeit aus dem Material, was zu einer deutlichen Reduktion der elastischen Federwirkung führt. So können diese extrudierten Gummiprofile mit der Zeit im nahezu vollständig relaxierten Zustand ohne großen Wiederstand aus der Anschlussfuge entnommen werden oder selbst ungewollt herauswandern.

Daher wurde industriell der Fokus auf härtere Materialmischungen oder (Leichtmetall-)Legierungen gelegt: Dem Trend im Wohnbereich zu gefälligeren Funktionselementen trägt eine Fußbodenleiste nach US 2008/0005993 A1 Rechnung. Diese ist als Längsprofil ausgebildet und wird in der zuvor beschriebenen Anschlussfuge mittels Druckfedern, die das Längsprofil abschnittweise durchragen, verankert. Das Abschlussprofil ist mittels Bohrungen für Druckfedern nachzuarbeiten. Die bauseits einzusetzenden Druckfedern bedingen eine zeitaufwendige und unbequeme Montage. Die geschilderte Variante ist somit werkzeuggebunden zu installieren und zu Renovationszwecken nur mühsam entfernbar.

Auch in der EP 2 292 872 A1 wird in die Anschlussfuge ein offensichtlich als Kunststoff-Längsprofil ausgelegtes Bauteil verankert und das unter Verzicht auf Druckfedern nach Bauart der US 2008/0005993 A1. Der Vollständigkeit halber sei erwähnt, dass die zitierte EP-Schrift auch offensichtlich als Blech-Stanz-Biegeteile ausgelegte Halteklammern offenbart, die als Stückware in bestimmtem Abstand in besagtem Luftspalt verankert werden können und dort als Aufnahme von z.B. Holz-Fußbodenleisten dienen. Das in der EP 2 292 872 A1 beschriebene Abschlussprofil weist den funktionalen Mangel auf, dass dessen Oberseite an der Wand anliegt und sich dessen unterer, gummielastischer "Finger" mit seiner "Fingerspitze" der Kennziffer 10 bzw. 15 an der Seitenfläche des Fußbodenbelages (Kennziffer 2) abstützt. Das daraus resultierende und in Fig. 4 mit zwei horizontalen Pfeilen gekennzeichnete Druckkräftepaar erzeugt ein Drehmoment, welches insbesondere schmale Längsprofile, die aus ästhetischen Gründen nur unwesentlich breiter als besagter Luftspalt sind, an der Wand vertikal nach oben wandern lässt. Diese bei Fußbodenschwingungen über sog. "Stick-Slip"-Bewegungen zustande kommenden Schieflagen der Abschlussleisten sind inakzeptabel.

Um das Herausrutschen der Abschlussleiste durch die "Stick-Slip"-Bewegung zu unterbinden, wurde It. GB 2 450 124 A am Wandschenkel des Abschlussleistenprofils eine Klebeschicht 40 - doppelseitiges Klebeband - angebracht, das die Abschlussleiste an der Wandfläche hält. Da auf Baustellen mit Staub und Schmutz - natürlich auch an der Wandfläche - zu rechnen ist, ist die prozesssichere Haftung nicht sichergestellt. Bei gewölbten Wandflächen wird zudem eine relativ hohe Normalspannung auf die gesamte Leistenkonstruktion eingeleitet, die mauerbedingt uneben als Schälkraft auf die Klebeschicht einwirkt und so deren ungewollte Ablösung bewirkt. Dies führt dazu, dass sich die Abschlussleiste an leicht gekrümmten Stellen der Wandfläche von dieser abhebt und es so zu Rissbildungen kommt. Die elastische Lippe 43 versucht diesen Makel der Erfindung zu kaschieren. Bei der Montage der Abschlussleiste ist mit hohem Installationsaufwand zu rechnen. Bei Montagefehlern oder Demontage kann der Erfindungsgegenstand der GB 2 450 124 A nicht zerstörungsfrei entnommen werden.

In der WO 2014/040102 A1 wird vor der eigentlichen Montage der Abschlussleiste ein Montageclip in die Anschlussfuge eingeclipst. An diesem ist am Bodenschenkel 6 ein doppelseitiges Klebeband 12 angebracht. Über dieses Klebeband wird die Abschlussleiste 8 schubfest fixiert. Nachteilig hierbei ist der auftragende Querschnitt der Abschlussleiste, da zur Materialdicke der Abschlussleiste die Materialstärke des Montageelements hinzukommt. Aufgrund der Montage mit doppelseitigem Klebeband ist ein präziser und gewissenhafter Installationsablauf einzuhalten, der handwerkliches Geschick erfordert und zeitaufwändig ist. Bei auftretenden Spannungen oder Temperaturschwankungen kann es durch indifferente Scherkräfte auf die Klebeschicht langfristig zum Ablösen des Klebers und somit zu einem Ausfall des gesamten Abdecksystems kommen. Das System besteht aus drei Bauelementen.

Der Stand der Technik offenbart zumindest als Bestandteil der Baugruppe "Abschlussleiste/Abschlussprofil" durchweg Sonderprofile, die Sonderfertigungen erforderlich machen und sich deshalb bei Beschaffungskosten nachteilig gegenüber Standardprofilen niederschlagen.

Die FR 2 761 420 A1 offenbart eine Abschlussleiste, die mittels eines flexiblen Clips aus einem Material mit einer gewissen Elastizität über einer Anschlussfuge zwischen den Kanten zweier benachbarter Komponenten fixiert wird.

### Ziel der Erfindung

Ziel der Erfindung ist es, die beschriebenen Nachteile des Standes der Technik zu überwinden und eine möglichst universell einsetzbar Abschlussleiste zu schaffen, die einfach aufgebaut und kostengünstig herstellbar ist und eine dauerhaft lagestabile und vor allem materialermüdungsfreie und alterungsbeständige Funktion gewährleistet.

Diese Aufgabe wird durch eine Abschlussleiste gemäß Anspruch 1 oder Anspruch 5 gelöst.

Die erfindungsgemäße Abschlussleiste deckt die Anschlussfuge dezent und nahezu bündig zur Bodenbelagsoberfläche ab. Maßschwankungen des Abstandes zwischen Wandfläche und der Seitenfläche (Stirnseite) des Bodenbelags werden durch die werkzeuglos anbringbaren oder lose einlegbaren Federelemente elastisch ausgleichen, wobei durch diese Federelemente der gesamte Aufbau der Abschlussleiste dauerhaft und lagestabil an die Wandfläche gedrückt wird.

Das vorzugsweise aus Aluminium, Stahl, Buntmetall oder Kunststoff (z.B. Biokunststoff) ausgelegte Längsprofil ist im Querschnitt derart gestaltet, dass es einen parallel zur Wandfläche (vertikal) verlaufenden Wandschenkel und einen parallel zum Boden (horizontal) verlaufenden Bodenschenkel aufweist.

Dauerelastische und ermüdungsfreie Federelemente werden - vor der eigentlichen Montage der Abschlussleiste (in die Anschlussfuge) - entlang des Wandschenkels des Längsprofils in geeigneten Abständen "stützpunktartig" und entlang des Längsprofils verschiebbar, aufsteckbar, aufklebbar, einclipsbar oder einklemmbar werkzeuglos gefügt oder lose auf dem Fußboden positioniert.

Die Federelemente sind vorzugsweise als kostengünstige, spiegelsymmetrische oder asymmetrische Stanz-Biegeteile ausgebildet und stützen sich nach ihrer leistenseitigen Vormontage oder losen Positionierung an oder auf der Abschlussleiste bei und nach deren Endmontage gleitend an der Seitenfläche (Stirnseite) des Bodenbelags ab und drücken so das Abschlussprofil dauerelastisch gegen die Wandfläche. Dadurch entsteht eine kraftschlüssige und somit lagestabile, kippsichere Anordnung der Abschlussleiste zwischen Wandfläche und Seitenfläche des Bodenbelags. Maßschwankungen des Abstandes zwischen Wandfläche und der Stirnseite des Bodenbelags werden von den elastischen Federelementen, die vorzugsweise als Blattfedern gestaltet sind, ausgeglichen.

Die als spiegelsymmetrisch - ähnlich eines Doppelarmes - beschriebenen Federelemente können auch einarmig ausgeführt sein.

Die vertikale Seitenfläche des Bodenbelages und die ihr gegenüberliegende Wandfläche bilden mit einer dazwischenliegenden, horizontalen Begrenzung (z.B. Bodenestrich) die Anschlussfuge, in der die Abschlussleiste versenkbar ist.

Bevorzugt ist das Längsprofil mit über der Länge gleichem Querschnitt gefertigt. Es kann als Stangenmaterial oder auf Coil geliefert werden und als Meterware bauseits zugeschnitten und komfortabel werkzeuglos mit Federelementen ausgestattet werden. Anschließend wird die Baugruppe (Abschlussleiste), bestehend aus Längsprofil und Federelementen, in die Anschlussfuge verlegt.

Mit besagter Anschlussfuge kommen nach Verlegen des Erfindungsgegenstandes Hohlkammern zustande, die der Verlegung elektrischer und/oder optischer Leitungen dienen können. So lassen sich bei entsprechender Werkstofftransparenz des Längsprofils elegant dezente Bodenbeleuchtungen, Lauflichter für Notfälle, Orientierung für Sehbehinderte oder optische Signale verschiedener Farben und Sequenzen erzielen.

### Ausführungsbeispiele

Weitere Merkmale, Einzelheiten und Vorteile ergeben sich aus dem Wortlaut der Ansprüche sowie aus der folgenden Beschreibung von Ausführungsbeispielen anhand der Zeichnungen. Es zeigen:
- Fig. 1:: eine Querschnittsdarstellung der auf dem Bodenbelag bündig aufliegenden Abschlussleiste im eingebauten Zustand mit beaufschlagtem Federelement;
- Fig. 2:: eine perspektivische Darstellung eines als z.B. stranggepresstes oder extrudiertes Winkelprofil ausgeführten Längsprofils mit längsverschieblichem Federelement vor und nach der Baugruppenmontage (im einbaufertigen Zustand);
- Fig. 3:: eine perspektivische Darstellung eines als z.B. stranggepresstes oder extrudiertes T-Profil ausgeführten Längsprofils mit längsverschieblichem Federelement vor und nach der Baugruppenmontage (im einbaufertigen Zustand);
- Fig. 4:: eine perspektivische Darstellung des Längsprofils aus Fig. 2 mit werkzeuglos einsetzbarem Federelement im losen und - hier durch elastisches Einclipsen - montierten Zustand;
- Fig. 5:: eine perspektivische Darstellung einer aus z.B. durch Walzprofilieren oder Abkanten von Flachzeug oder Extrudieren erzeugtem Längsprofil mit quer zur Profillängsrichtung aufsteckbarem Federelement vor und nach der Baugruppenmontage (im einbaufertigen Zustand), das nicht zur beanspruchten Erfindung gehört;
- Fig. 6:: eine perspektivische Darstellung einer als z.B. stranggepresstes oder extrudiertes T-Profil ausgeführten Übergangsleiste mit längsverschieblichem Federelement vor und nach der Baugruppenmontage (im einbaufertigen Zustand); und
- Fig. 7:: eine perspektivische Darstellung sowohl eines als symmetrisch als auch asymmetrisch für nahezu verschnittfreie Fertigung ausgelegten Federelementes.

Das in **Fig. 1** mit Abschlussleiste 2 bezeichnete Längsprofil 8 mit gefügtem und vorzugsweise aus Federblech gefertigtem Federelement 5 ist in einer Anschlussfuge 1 eingebettet, die vertikal von der Seitenfläche / Stirnfläche 13 des Bodenbelags 3 und der Wandfläche 18 sowie horizontal von der horizontalen Begrenzung 6 gebildet wird. In dieser Anschlussfuge 1 stützt sich die Abschlussleiste 2 dergestalt ab, dass sie lagesicher in der Anschlussfuge 1 fixiert wird.

An der Stirnfläche 13 des Bodenbelages 3 stützt sich die Abschlussleiste 2 mit stützpunktartig über der Länge des Profils 8 lösbar montierbaren, längsverschiebbaren dauerelastischen Federelementen 5 an der Seitenfläche / Stirnfläche 13 des Bodenbelages 3 gleitend ab, die die Maßschwankungen der Breite der Anschlussfuge 1 als Biegearm blattfederelastisch ausgleichen. Dabei stellt ein auf der Kante des Bodenbelags 3 aufliegender, dünner Bodenschenkel 4 sicher, dass trotz Schwankungen der Breite der Anschlussfuge 1 diese vollständig und lückenlos abgedeckt wird ein nahezu flächenbündiger Übergang des Bodenbelags 3 zur Wandfläche 18 gewährleistet ist.

Eine Längsrippe 9 wirkt mit der Unterkante des Längsprofils 8 infolge ihrer geringen Auflageflächen an der Wandfläche 18 schallabsorbierend und reduziert somit die Weiterleitung von Trittschall in die Gebäudestruktur.

**Fig. 2** zeigt oben das Längsprofil 8 mit losem Federelement 5 und unten mit in die Laufschiene 10 des in Längsrichtung des Profils 8 eingeschobenem Federelement 5. Dazu weist das Längsprofil 8 auf der zur Stirn- bzw. Seitenfläche 13 des Bodenbelags 3 weisenden Seite des Wandschenkels 19 zwei zueinander hinweisende Vorsprünge 17 auf, die mit dem Wandschenkel 19 besagte Laufschiene 10 bilden. In dieser gleitet formschlüssig und querlagestabil das Mittelsegment 11 des Federelementes 5 in Längsrichtung des Längsprofils 8.

**Fig. 3** zeigt ein Längsprofil 8 mit einem vertikalen Wandschenkel 19, der lotrecht nach oben über den Bodenschenkel 4 hinausragt und somit von dem Winkelprofil der Fig. 1 und 2 zu einem T-Profil wird und die von Boden und Wand gebildete Innenkante mechanisch schützt und eine ästhetisch anmutende Variante bildet, bei der keinerlei Fügemittel sichtbar sind und zudem im Bedarfsfall eine zerstörungsfreie Demontage erlaubt.

**Fig. 4** zeigt ein Winkelprofil, dessen Laufschiene 10 identisch mit jener aus Fig. 2 und 3 ist, das Federelement 5 jedoch derart gestaltet ist, dass es unabhängig von seiner Längsposition zum Längsprofil 8 an jeder Position montierbar ist. Dazu ist das Mittelsegment 11 des Federelementes 5 mit einem federnd in die Laufschiene 10 formschlüssig einclipsfähigen Stanzbild 12 versehen, das das Federelement 5 im Längsprofil 8 lagestabil - insbesondere gegen Verschwenken - fixiert. In ähnlicher Bauart sieht eine andere Ausführungsform vor, dass anstatt der Laufschiene 10 eine U-Schiene Verwendung findet, in deren zueinander hinweisende Schenkel das elastische Mittelsegment 11 des Federelementes 5 reibschlüssig einklemmbar ist.

**Fig. 5** zeigt ein Längsprofil 8, welches nicht zur beanspruchten Erfindung gehört, mit Standardquerschnitt. Natürlich ist dieses auch - analog zu Fig. 3 - als marktgängiges T-Profil denkbar. Um derartige Profilquerschnitte zugänglich zu machen, bedarf es eines geeigneten Federelementes. Zur Vermeidung der mechanischen Bearbeitung des Längsprofils 8 einerseits und zur Vermeidung kritischer Fügeprozesse (z.B. Kleben) andererseits wurde das Federelement 5 im Bereich des Mittelsegmentes 11 mit einem Steckschuh 14 ausgestattet, der auf den nach unten weisenden Wandschenkel 19 aufsteckbar ist. Fig. 5 zeigt das Längsprofil 8 mit losem und (vor-)montierten Federelement 5.

In einer anderen, nicht zur beanspruchten Erfindung gehörenden Ausführungsform ist anstatt des Wandschenkels 19 der Bodenschenkel 4 mit Aufnahmen, wie z.B. der Laufschiene 10, zum werkzeuglosen Fügen der Federelemente 5 ausgestattet. Auch ist das Ankleben der Federelemente auf der Unterseite des Bodenschenkels 4 denkbar.

In graphisch nicht dargestellten Bauarten kann das bauseits montierte Längsprofil 8 am über den Bodenschenkel 4 noch oben überstehenden Profilabschnitt beleuchtete und / oder unbeleuchtete Funktionen haben.

Ebenfalls graphisch nicht dargestellt sind Bauformen, bei denen besagtes Winkel- oder T-Profil als Aufnahme für dekorative oder funktionale Zier- oder Bauelemente zwischen Wand und Boden dient.

**Fig. 6** zeigt ein Längsprofil 8 als T-Profil, welches nicht zwischen Wand und Boden, sondern als sog. und im Wortsinne zutreffendes Übergangsprofil zwischen zwei Böden 3 zum Einsatz kommt. Federelement/e 5 und Längsprofil 8 bilden hierbei eine Übergangsleiste 15. Dabei ragt ein vertikaler Profilschenkel 16 in die Anschlussfuge zwischen den beiden Böden 3 hinab, während der horizontale Profilschenkel 7 beide Bodenkanten abdeckt. Die zuvor beschriebenen Fügetechniken sind dieselben, wobei hier anstatt der fehlenden Wandfläche 18 die entsprechende Seiten- oder Stirnfläche 13 des zweiten Bodenbelages 3 genutzt wird. Die modulare Verwendbarkeit der Federelemente 5 zeigt die universelle Einsatzfähigkeit der Erfindung auf.

**Fig. 7** zeigt zwei stanzfreundliche, verschnittfreie Federelemente, jeweils als ein- und doppelarmig ausgelegtes Bauteil dargestellt.

### Bezugszeichenliste

- 1: Anschlussfuge
- 2: Abschlussleiste
- 3: Bodenbelag
- 4: Bodenschenkel
- 5: Federelement
- 6: Horizontale Begrenzung
- 7: Horizontaler Profilschenkel
- 8: Längsprofil
- 9: Längsrippen
- 10: Laufschiene
- 11: Mittelsegment
- 12: Stanzbild
- 13: Stirnfläche / Seitenfläche
- 14: Steckschuh
- 15: Übergangsleiste
- 16: Vertikaler Profilschenkel
- 17: Vorsprung
- 18: Wandfläche
- 19: Wandschenkel

## Patentansprüche

1. Abschlussleiste (2) zum Überbrücken einer zwischen einem Bodenbelag (3) und einer Wandfläche (18) gebildeten Anschlussfuge (1), umfassend ein mindestens zweischenkliges Längsprofil (8) mit einem im Wesentlichen horizontal auf dem Bodenbelag (3) aufzulegenden Bodenschenkel (4) und einem der Seitenfläche (13) des Bodenbelags (3) gegenüberliegend anzuordnenden, im Wesentlichen senkrecht zum Bodenschenkel (4) verlaufenden Wandschenkel (19), sowie an dem Längsprofil (8) angeordnete Federelemente (5), wobei der Wandschenkel (19) dafür vorgesehen ist, in die Anschlussfuge (1) hineinzuragen, wobei entlang des Wandschenkels (19) des Längsprofils (8) eine Mehrzahl von einzelnen, stützpunktartig abstützenden Federelementen (5) in Reihe angeordnet sind, welche dafür vorgesehen sind, an der Seitenfläche (13) des Bodenbelags (3) abstützend anzuliegen und so die Abschlussleiste (2) dauerelastisch und lagestabil an die Wandfläche (18) anzudrücken, und wobei die Federelemente (5) längs in den Wandschenkel (19) des Längsprofils (8) einschiebbar sind, oder quer und stützpunktartig einclipsbar, einklemmbar oder aufsetzbar sind,
**dadurch gekennzeichnet, dass** die dem Bodenbelag (3) zugewandte Seite des Wandschenkels (19) als Laufschiene (10) ausgebildet ist, in der ein Mittelsegment (11) des Federelementes (5) quer zur Längsrichtung des Längsprofils (8) formschlüssig lagefixiert und längs zu diesem formschlüssig längsverschieblich geführt ist.

2. Abschlussleiste (2) nach Anspruch 1, **dadurch gekennzeichnet, dass** die dem Bodenbelag (3) zugewandte Seite des Wandschenkels (19) als Laufschiene (10) oder U-Schiene ausgebildet ist, in die ein Mittelsegment (11) des Federelementes (5) quer zur Längsrichtung des Längsprofils (8) formschlüssig einclipsbar oder einklemmbar ist.

3. Abschlussleiste (2) nach einem der Ansprüche 1 bis 2, **dadurch gekennzeichnet, dass** der Wandschenkel (19) vertikal über den Bodenschenkel (4) übersteht.

4. Abschlussleiste (15) zum Überbrücken einer zwischen zwei benachbarten Bodenbelägen (3) gebildeten Anschlussfuge (1), umfassend ein T-Profil (8) mit einem im Wesentlichen horizontal auf den Bodenbelägen (3) aufzulegenden horizontalen Profilschenkel (7) und einem hierzu vertikalen Profilschenkel (16), welcher dafür vorgesehen ist, in die Anschlussfuge (1) hineinzuragen, wobei entlang des vertikalen Profilschenkels (16) des T-Profils (8) eine Mehrzahl von einzelnen, stützpunktartig abstützenden Federelemente (5) in Reihe angeordnet sind, die dafür vorgesehen sind, sich an der Seitenfläche (13) des einen Bodenbelags (3) abzustützen und den vertikalen Profilschenkel (16) mit seiner gegenüberliegenden Seite an die Seitenfläche (13) des anderen Bodenbelags (3) anzudrücken, wobei der horizontale Profilschenkel (7) dafür vorgesehen ist, die Kanten beider Bodenbeläge (3) abzudecken, und wobei die Federelemente (5) längs in den vertikalen Profilschenkel (16) des T-Profils (8) einschiebbar sind, oder quer und stützpunktartig einclipsbar, einklemmbar, oder aufsetzbar sind,
**dadurch gekennzeichnet, dass** die dem Bodenbelag (3) zugewandte Seite des vertikalen Profilschenkels (16) als Laufschiene (10) ausgebildet ist, in der ein Mittelsegment (11) des Federelementes (5) quer zur Längsrichtung des T-Profils (8) formschlüssig lagefixiert und längs zu diesem formschlüssig längsverschieblich geführt ist.

5. Abschlussleiste (2) nach einem der Ansprüche 1 bis 4, **dadurch gekennzeichnet, dass** die Abschlussleiste (2) lediglich aus dem Längsprofil (8) und den Federelementen (5) besteht, die vor dem bauseitigen Verlegen der Abschlussleiste (2) werkzeuglos miteinander fügbar sind.

6. Abschlussleiste (2) nach einem der Ansprüche 1 bis 4, **dadurch gekennzeichnet, dass** die Abschlussleiste (2) lediglich aus dem Längsprofil (8) und den Federelementen (5) besteht, wobei die Federelemente (5) in Reihe lose auf dem Fußboden ausgerichtet positionierbar und beim Verlegen des Längsprofils (8) mit diesem zur Baugruppe Abschlussleiste (2) fügbar sind.

7. Abschlussleiste (2) nach einem der Ansprüche 1 bis 3, **dadurch gekennzeichnet, dass** das Längsprofil (8) wandseitig mit mindestens einer Längsrippe (9) versehen ist.

## Claims

1. Finishing strip (2) for bridging a joint gap (1) formed between a floor covering (3) and a wall surface (18), comprising a longitudinal profile (8) having at least two limbs with a floor limb (4) for laying substantially horizontally on the floor covering (3) and a wall limb (19) for facing the side face (13) of the floor covering (3) and extending substantially perpendicularly to the floor limb (4), and also spring elements (5) arranged on the longitudinal profile (8), wherein the wall limb (19) is provided to project into the joint gap (1), wherein arranged in a row along the wall limb (19) of the longitudinal profile (8) is a plurality of individual supporting spring elements (5) in the manner of support points, which are provided to abut the side face (13) of the floor covering (3) in supporting manner and so to press the finishing strip (2) permanently elastically and positionally stably against the wall surface (18), and wherein the spring elements (5) are configured to be insertable longitudinally into the wall limb (19) of the longitudinal profile (8) or to be clipped in, clamped in or placed on transversely and in the manner of support points,
**characterised in that** the side of the wall limb (19) facing the floor covering (3) is configured as a slide rail (10) in which a middle segment (11) of the spring element (5) is positionally fixed in positive-locking manner transversely to the longitudinal direction of the longitudinal profile (8) and is longitudinally displaceably guided therealong in positive-locking manner.

2. Finishing strip (2) according to claim 1, **characterised in that** the side of the wall limb (19) facing the floor covering (3) is configured as a slide rail (10) or a U-rail in which a middle segment (11) of the spring element (5) is configured to be clipped or clamped in, in positive-locking manner transversely to the longitudinal direction of the longitudinal profile (8).

3. Finishing strip (2) according to one of the claims 1 or 2, **characterised in that** the wall limb (19) protrudes vertically beyond the floor limb (4).

4. Finishing strip (15) for bridging a joint gap (1) formed between two adjacent floor coverings (3), comprising a T-profile (8) having a profile limb (7) for laying substantially horizontally on the floor coverings (3) and a profile limb (16) vertical thereto which is provided to project into the joint gap (1), wherein arranged in a row along the vertical profile limb (16) of the T-profile (8) in the manner of support points is a plurality of individual supporting spring elements (5), which are provided to be supported on the side face (13) of one floor covering (3) and to press the vertical profile strip (16) with its opposite side against the side face (13) of the other floor covering (3), wherein the horizontal profile limb (7) is provided to cover the edges of both floor coverings (3), and wherein the spring elements (5) are longitudinally insertable into the vertical profile limb (16) of the T-profile (8) or are configured to be clipped in, clamped in or placed on and in the manner of support points,
**characterised in that** the side of the vertical profile limb (16) facing the floor covering (3) is configured as a slide rail (10) in which a middle segment (11) of the spring element (5) is positionally fixed in positive-locking manner transversely to the longitudinal direction of the T-profile (8) and is longitudinally displaceably guided therealong in positive-locking manner.

5. Finishing strip (2) according to one of the claims 1 to 4, **characterised in that** the finishing strip (2) consists solely of the longitudinal profile (8) and the spring elements (5) which are joinable to one another without tools before the laying of the finishing strip (2) onsite.

6. Finishing strip (2) according to one of the claims 1 to 4, **characterised in that** the finishing strip (2) consists solely of the longitudinal profile (8) and the spring elements (5), wherein the spring elements (5) are positionable aligned in a row loose on the floor and, on laying of the longitudinal profile (8), are joinable thereto to form the assembled finishing strip (2).

7. Finishing strip (2) according to one of the claims 1 to 3, **characterised in that** the longitudinal profile (8) is provided on the wall side with at least one longitudinal rib (9).

## Revendications

1. Baguette de bord (2) pour le pontage d'un joint de raccordement (1) formé entre un revêtement de sol (3) et une surface de paroi (18), comprenant un profil longitudinal (8) au moins à deux branches avec une branche de sol (4) à placer sensiblement horizontalement sur le revêtement de sol (3) et une branche de paroi (19) s'étendant sensiblement perpendiculairement à la branche de sol (4), à agencer à l'opposé de la surface latérale (13) du revêtement de sol (3), ainsi que des éléments de ressort (5) agencés au niveau du profil longitudinal (8), dans laquelle la branche de paroi (19) est prévue afin de pénétrer dans le joint de raccordement (1), dans laquelle le long de la branche de paroi (19) du profil longitudinal (8), une pluralité d'éléments de ressort (5) individuels supportant comme des points d'appui sont agencés en série, lesquels sont prévus afin de reposer par appui contre la surface latérale (13) du revêtement de sol (3) et de presser ainsi la baguette de bord (2) de manière durablement élastique et stable en position contre la surface de paroi (18), et dans laquelle les éléments de ressort (5) sont insérables longitudinalement dans la branche de paroi (19) du profil longitudinal (8), ou peuvent y être clipsés, serrés ou placés transversalement et comme des points d'appui,
**caractérisée en ce que** le côté tourné vers le revêtement de sol (3) de la branche de paroi (19) est réalisé comme rail de roulement (10), dans lequel un segment médian (11) de l'élément de ressort (5) est fixé en position par complémentarité de formes transversalement au sens longitudinal du profil longitudinal (8) et est guidé de manière mobile longitudinalement le long de celui-ci par complémentarité de formes.

2. Baguette de bord (2) selon la revendication 1, **caractérisée en ce que** le côté tourné vers le revêtement de sol (3) de la branche de paroi (19) est réalisé comme rail de roulement (10) ou rail en U, dans lequel un segment médian (11) de l'élément de ressort (5) peut être clipsé ou serré transversalement au sens longitudinal du profil longitudinal (8) par complémentarité de formes.

3. Baguette de bord (2) selon l'une quelconque des revendications 1 à 2, **caractérisée en ce que** la branche de paroi (19) dépasse verticalement de la branche de sol (4).

4. Baguette de bord (15) pour le pontage d'un joint de raccordement (1) formé entre deux revêtements de sol (3) contigus, comprenant un profil en T (8) avec une branche de profil (7) horizontale à placer sensiblement horizontalement sur les revêtements de sol (3) et une branche de profil (16) verticale à celle-ci qui est prévue afin de pénétrer dans le joint de raccordement (1), dans laquelle le long de la branche de profil (16) verticale du profil en T (8), une pluralité d'éléments de ressort (5) individuels supportant comme des points d'appui sont agencés en série, lesquels sont prévus afin de s'appuyer contre la surface latérale (13) de l'un revêtement de sol (3) et de presser la branche de profil (16) verticale avec son côté opposé contre la surface latérale (13) de l'autre revêtement de sol (3), dans laquelle la branche de profil (7) horizontale est prévue afin de recouvrir les arêtes de deux revêtements de sol (3), et dans laquelle les éléments de ressort (5) sont insérables longitudinalement dans la branche de profil (16) verticale du profil en T (8), ou peuvent y être clipsés, serrés ou placés transversalement et comme des points d'appui,
**caractérisée en ce que** le côté tourné vers le revêtement de sol (3) de la branche de profil (16) verticale est réalisé comme rail de roulement (10), dans lequel un segment médian (11) de l'élément de ressort (5) est fixé en position par complémentarité de formes transversalement au sens longitudinal du profil en T (8) et est guidé de manière mobile longitudinalement le long de celui-ci par complémentarité de formes.

5. Baguette de bord (2) selon l'une quelconque des revendications 1 à 4,
**caractérisée en ce que** la baguette de bord (2) se compose juste du profil longitudinal (8) et des éléments de ressort (5) qui peuvent être assemblés entre eux sans outil avant la pose côté construction de la baguette de bord (2).

6. Baguette de bord (2) selon l'une quelconque des revendications 1 à 4,
**caractérisée en ce que** la baguette de bord (2) se compose juste du profil longitudinal (8) et des éléments de ressort (5), dans laquelle les éléments de ressort (5) peuvent être positionnés orientés en rangée de manière lâche sur le plancher et peuvent être assemblés lors de la pose du profil longitudinal (8) avec celui-ci en ensemble de baguette de raccordement (2).

7. Baguette de bord (2) selon l'une quelconque des revendications 1 à 3,
**caractérisée en ce que** le profil longitudinal (8) est pourvu côté paroi d'au moins une nervure longitudinale (9).
